# FASCICULE DE BREVET EUROPEEN

(11) **EP 1 732 654 B1**
(45) Date de publication et mention de la délivrance du brevet: **19.12.2012**
(21) Numéro de dépôt: 05746783.9
(22) Date de dépôt: 23.03.2005
(51) Int. Cl.: A63B 47/02

(54) **ACCESSOIRE DE GOLF PERMETTANT DE RECUPERER DES BALLES DE GOLF PAR RATISSAGE**
GOLF-ZUBEHÖRVORRICHTUNG ZUM EINSAMMELN VON GOLFBÄLLEN MITTELS DURCHKÄMMUNG
GOLF ACCESSORY DEVICE FOR COLLECTING GOLF BALLS BY

(30) Priorité: 23.03.2004 FR 0402967; 16.04.2004 FR 0403976
(43) Date de publication de la demande: 20.12.2006
(73) Titulaire: Jousset, Patrick, 78100 Saint Germain en Laye (FR)
(72) Inventeur: Jousset, Patrick, 78100 Saint Germain en Laye (FR)
(74) Mandataire: de Saint-Palais, Arnaud Marie
(86) Numéro de dépôt international: PCT/FR2005/000707
(87) Numéro de publication internationale: WO 2005/094947

(56) Documents cités:
- US-A- 2 448 644
- US-A- 3 265 430
- US-A- 5 110 168
- US-A- 5 246 260
- US-A- 5 511 841
- US-A- 5 513 884
- US-A- 5 829 806

## Description

La présente invention a pour objet un accessoire de golf qui permet de récupérer les balles de golf tombées dans un obstacle d'eau, ou dans un obstacle où la balle ne peut pas être naturellement récupérée à la main. Il est tout aussi bien destiné, suivant le choix des versions, aux joueurs afin de récupérer une balle perdue durant le cours du jeu qu'à des personnes effectuant un ramassage systématique des balles, comme par exemple un ramassage périodique des balles tombées au fond d'un obstacle d'eau.

On sait que la récupération des balles perdues par un joueur en bordure d'un obstacle d'eau ou plus généralement dans un obstacle naturel, s'opère aujourd'hui par des accessoires le plus souvent dénommés « épuisettes », ayant la forme de cône renversé ou de U, qui sont fixées au bout d'un manche, télescopique ou non, qui ont une longueur sensiblement égale à celle d'un club et qui comprennent un réceptacle dont la conformation ne permet de récupérer qu'une seule balle à la fois. Afin d'éviter que la balle récupérée ne puisse s'extraire d'elle même lors de la remontée dudit accessoire, certains modèles sont équipés d'un loquet oscillant situé en travers de l'ouverture qui permet, en se rabattant après que la balle ait pénétré dans le réceptacle, d'empêcher celle-ci de ressortir, seule une récupération manuelle de la balle permettant l'extraction de cette dernière.

Néanmoins, lors des tentatives de récupération d'une balle qui a été égarée durant le cours du jeu dans un obstacle, ces dispositifs ne permettent pas de sonder la surface sur laquelle repose cette balle, ceci étant notamment valable pour un obstacle d'eau. Par conséquent, il est impératif, avant chaque opération de récupération, d'avoir parfaitement localisé la balle pour espérer la faire pénétrer dans le réceptacle de l'un desdits dispositifs néanmoins, l'opacité de la plupart des obstacles d'eau jalonnant un parcours de golf rendent cette opération de localisation et donc de récupération particulièrement difficile.

On connaît également le brevet US 5 511 841 qui divulgue un instrument se comportant comme une épuisette, et qui permet de saisir une balle de golf par ratissage. Néanmoins, ce type de dispositif ne permet pas d'assurer un maintien optimal de la balle notamment par un blocage d'au moins une partie de cette dernière.

L'invention a donc plus particulièrement pour but de supprimer ces inconvénients en proposant un dispositif maniable, léger et peu encombrant constituant un accessoire de golf, ce dispositif qui comprend un réceptacle récupérateur permet de récupérer aisément des balles de golf tombées dans des obstacles où elles ne peuvent être naturellement récupérées à la main, en procédant à un mouvement de ratissage.

À cet effet, elle propose un accessoire de golf avec les caractérisques de la revendication 1 comprenant au moins une structure ajourée délimitant un réceptacle récupérateur, cette structure comprenant deux arêtes longitudinales écartées l'une de l'autre d'une distance supérieure au diamètre d'une balle de golf de manière à délimiter une ouverture par laquelle la balle peut s'introduire dans ledit réceptacle, cet accessoire de golf étant caractérisé en ce qu'il comprend des moyens de fixation d'un manche situés au niveau de l'une des extrémités desdites arêtes de telle manière que ce manche s'étende sensiblement perpendiculairement auxdites arêtes.

Avantageusement, ces moyens de fixation pourront coopérer avec une articulation permettant à ladite structure de se replier parallèlement au manche, cette articulation pouvant notamment être assistée par ressort.

La structure ajourée de l'accessoire de golf comprend au moins un orifice dont la surface est inférieure à la surface projetée d'une balle de golf sur le plan où est disposé ledit orifice de telle façon que celle-ci puisse venir se loger dans l'orifice et y être maintenue par gravité lors de la remontée de l'accessoire de golf.

Ainsi, les balles de golf placées dans l'axe du mouvement de ratissage pourront s'introduire dans le réceptacle de l'accessoire de golf et venir se loger dans l'un des orifices de ladite structure par conséquent, la possibilité de procéder à la recherche des balles de golf par ratissage systématique de la surface sur laquelle elles sont tombées, permet de faciliter cette recherche et d'optimiser ses chances de succès.

Selon l'invention, l'accessoire de golf comprend deux structures ajourées solidarisées l'une à l'autre au niveau d'une bordure longitudinale de manière à délimiter un réceptacle récupérateur, ces deux structures comportant deux arêtes respectives écartées l'une de l'autre d'une distance supérieure au diamètre d'une balle de golf de manière à délimiter une ouverture par laquelle ladite balle peut s'introduire dans ledit réceptacle comprenant :
- des moyens de fixation du type susdit d'un manche situés au niveau de l'une des extrémités de la bordure longitudinale de telle manière que ce manche s'étende perpendiculairement à ladite bordure;
- des moyens d'articulation disposés entre les deux structures de manière à pouvoir articuler les deux structures et ainsi de les rabattre l'une contre l'autre.

De manière avantageuse, chaque structure de l'accessoire de golf selon l'invention pourra être constituée par un cadre de préférence rectangulaire, la distance maximale séparant les deux arêtes longitudinales de ce cadre étant alors légèrement inférieure au diamètre d'une balle de golf afin que celle-ci puisse se loger dans l'espace délimité par ce cadre tout en y étant maintenue par gravité lors de la remontée de l'accessoire de golf.

Avantageusement, ledit manche pourra être constitué par un club de golf dont la tête vient s'engager dans des moyens de rétention solidaires de l'une des structures, ces moyens de rétention constituant lesdits moyens de fixation.

Un mode d'exécution de l'invention sera décrit ci-après, à titre d'exemples non limitatifs, avec référence aux dessins annexés, dans lesquels :
La figure 1 est une vue schématique d'un accessoire de golf comprenant des moyens de fixation d'un manche situés au niveau de l'une des extrémités desdites arêtes de telle manière que ce manche s'étende sensiblement perpendiculairement auxdites arêtes.
La figure 2 est une vue schématique d'un accessoire de golf, l'accessoire de golf comprenant une série de paires d'évidements.
La figure 3 est une vue schématique d'une articulation à biseau permettant à la structure de l'accessoire de golf selon l'invention de se replier parallèlement au manche.
La figure 4 est une vue schématique d'une articulation reposant sur un système de tenon et de mortaise permettant à la structure de l'accessoire de golf selon l'invention de se replier parallèlement au manche.
La figure 5 est une vue schématique d'une articulation selon une variante d'exécution de l'invention.
La figure 6 est une vue schématique d'une articulation selon une autre variante d'exécution de l'invention.
La figure 7 est une vue schématique d'un accessoire de golf selon une variante d'exécution de l'invention comprenant deux structures ajourées solidarisées l'une à l'autre au niveau d'une bordure longitudinale.
La figure 8 est une vue schématique d'une personne utilisant l'accessoire de golf selon l'invention.
La figure 9 est une vue schématique d'un accessoire de golf où des moyens de rétention consistent en des moyens d'encliquetage.

Dans cet exemple, l'accessoire de golf 1 comprend une structure ajourée 2 qui délimite un réceptacle récupérateur 3 comprenant deux arêtes longitudinales 4, 4' écartées l'une de l'autre d'une distance supérieure au diamètre d'une balle de golf de manière à délimiter une ouverture 5 par laquelle la balle de golf peut s'introduire dans ledit réceptacle 3.

Tel que cela est représenté sur la figure 1, ladite structure 2 pourra présenter sensiblement une forme tubulaire et comprendre au moins un orifice 6 dont la surface est inférieure à la surface projetée d'une balle de golf sur le plan où est disposé ledit orifice 6 de telle façon que celle-ci puisse venir se loger dans l'orifice 6 et y être maintenue par gravité lors de la remontée de l'accessoire de golf 1.

Selon une variante d'exécution, tel que cela est représenté sur la figure 2, ladite structure 2 pourra comprendre des paires d'orifices 6 du type susdit disposées à intervalles réguliers de telle façon que les orifices 6 constituant une paire soient placés de part et d'autre de l'axe médian de ladite structure 2 sur un axe sensiblement perpendiculaire à celui desdites arêtes 4, 4'. De cette manière, deux extrémités opposées d'une balle de golf ayant pénétré dans ledit réceptacle 3 peuvent s'insérer dans les orifices 6 constituant une même paire permettant ainsi de maintenir par gravité cette balle à l'intérieur du réceptacle 3 lors de la remontée de l'accessoire de golf 1.

Selon une autre variante d'exécution (non représentée), ladite structure 2 pourra être constituée par un cadre de préférence rectangulaire et réalisé préférentiellement en fil métallique, la distance maximale séparant les deux arêtes longitudinales de ce cadre étant alors légèrement inférieure au diamètre d'une balle de golf afin que celle-ci puisse se loger dans l'espace délimité par le cadre tout en y étant maintenue par gravité lors de la remontée de l'accessoire de golf 1.

L'accessoire de golf 1 comprend également des moyens de fixation 7 d'un manche 8 situés au niveau de l'une des extrémités desdites arêtes 4, 4' de telle manière que ce manche 8 s'étende sensiblement perpendiculairement auxdites arêtes 4, 4'.

Ces moyens de fixation 7 peuvent également coopérer avec une articulation 9 permettant à ladite structure 2 de se replier parallèlement au manche 8.

Ladite articulation 9 pourra notamment être assistée par ressort, ou fonctionner selon un système de tenon et de mortaise.

Ainsi, tel que cela est représenté sur la figure 3, la structure 2 de l'accessoire de golf 1 pourra comprendre un élément sensiblement tubulaire 10 fixé au niveau de l'une des extrémités desdites arêtes 4, 4' de telle manière qu'il s'étende sensiblement perpendiculairement auxdites arêtes 4, 4', cet élément présentant un diamètre sensiblement égal à celui du manche 8.

De cette façon, si l'articulation 9 est à biseau, l'extrémité inférieure du manche 8 et l'extrémité supérieure de cet élément tubulaire 10 seront reliées entre elles à l'aide d'un moyen de fixation 7 pouvant être une vis, et seront biseautées suivant le même angle à qui sera préférentiellement égal à 45°.

Le manche 8 pourra alors prendre deux positions :
- une position déployée dans laquelle l'extrémité inférieure du manche 8 et l'extrémité supérieure de l'élément tubulaire 10 sont disposées dans un même axe qui est sensiblement perpendiculaire à celui desdites arêtes 4, 4';
- une position repliée obtenue en imprimant un mouvement de rotation au manche 8 ou à l'élément tubulaire 10 ainsi, une rotation de 180° de l'un de ces éléments permet lorsque l'angle â est égal à 45° de faire en sorte que le manche 8 en position repliée soit perpendiculaire à l'élément tubulaire 10.

Tel que cela est illustré sur la figure 5, l'extrémité inférieure du manche 8 pourra s'introduire dans l'extrémité supérieure d'une pièce de liaison 14 qui comprend sur l'une de ses faces latérales un évidement 15 dans lequel vient s'introduire une extrémité de l'une desdites structures 2, 2' d'une manière telle que cette structure 2, 2' soit perpendiculaire au manche 8. De plus, la pièce de liaison 14 et la structure 2, 2' sont liées à l'aide d'un lien semi-rigide 16 dont l'une des extrémités est reliée à la structure 2, 2' alors que l'autre extrémité s'engage dans une fente 17 aménagée sur ladite face latérale de la pièce de liaison 14. De cette façon, lorsque l'on rabat la structure 2, 2' vers la pièce de liaison 14, le lien va s'introduire par ladite fente 17 dans le corps de la pièce de liaison 14 permettant ainsi de placer ladite structure 2, 2' parallèlement au manche 8.

Tel que cela est illustré sur la figure 6, le dispositif selon l'invention 1 comprend une pièce de liaison 15 comprenant un extrémité supérieure dans laquelle l'extrémité inférieure du manche 8 pourra s'introduire de manière coulissante, et une extrémité inférieure dans laquelle l'extrémité supérieure de l'élément tubulaire 10 pourra s'introduire également de manière coulissante, de telle façon que la structure 2, 2' soit perpendiculaire au manche 8. De plus, une pièce de jonction 30 unira l'extrémité de cette structure 2, 2' à la pièce de liaison 15. De cette façon, une traction exercée sur le manche 8 ou sur la structure 2, 2' provoquera un pivotement de cette dernière permettant ainsi de placer ladite structure 2, 2' parallèlement au manche 8.

Afin de réduire davantage l'encombrement de l'accessoire de golf, le manche 8 pourra être télescopique ou pliable.

Selon une variante d'exécution de l'invention, tel que cela est représenté sur la figure 7, l'accessoire de golf 1 selon l'invention comprend deux structures ajourées 2, 2' solidarisées l'une à l'autre au niveau d'une bordure longitudinale 11 de manière à délimiter un réceptacle récupérateur 3. Ces deux structures 2, 2' comportent deux arêtes 4, 4' respectives écartées l'une de l'autre d'une distance supérieure au diamètre d'une balle de golf de manière à délimiter une ouverture 5 par laquelle ladite balle peut s'introduire dans ledit réceptacle 3 comprenant :
- des moyens de fixation 7 du type susdit d'un manche 8, qui peut être télescopique ou pliable, et qui sont situés au niveau de l'une des extrémités de la bordure longitudinale 11 ou au niveau de l'une des extrémités de l'une des arêtes 4, 4' de telle manière que ce manche 8 s'étende sensiblement perpendiculairement à ladite bordure 11;
- des moyens d'articulation 12 disposés entre les deux structures 2, 2' de manière à pouvoir articuler les deux structures 2, 2' et ainsi de les rabattre l'une contre l'autre.

Lesdits moyens d'articulation 12 pourront consister en au moins une charnière 12 axée sensiblement parallèlement aux susdites arêtes 4, 4' et pouvant être munie d'un ressort afin de faciliter le rapprochement desdites structures 2, 2' et réduire ainsi l'encombrement de l'accessoire de golf 1 selon l'invention lorsqu'il n'est pas utilisé.

Les structures 2, 2' de l'accessoire de golf 1 selon cette variante d'exécution de l'invention pourront comprendre :
- au moins un orifice 6 disposé longitudinalement et dont la surface est inférieure à la surface projetée d'une balle de golf sur le plan où est disposé ledit orifice 6 de telle façon que celle-ci puisse venir se loger dans l'orifice 6 et y être maintenue par gravité lors de la remontée de l'accessoire de golf 1; ou
- des paires d'orifices 6 disposées à intervalles réguliers de telle façon que les orifices 6 constituant une paire soient placés de part et d'autre de la bordure longitudinale 11 sur un axe sensiblement perpendiculaire à celui desdites arêtes 4, 4', de cette manière, deux extrémités opposées d'une balle de golf ayant pénétré dans ledit réceptacle 3 peuvent s'insérer dans les orifices 6 constituant une même paire permettant ainsi de maintenir par gravité cette balle à l'intérieur du réceptacle 3 lors de la remontée de l'accessoire de golf 1; ou
- être constituées chacune par un cadre de préférence rectangulaire et réalisé préférentiellement en fil métallique, la distance maximale séparant les deux arêtes longitudinales de ce cadre étant alors légèrement inférieure au diamètre d'une balle de golf afin que celle-ci puisse se loger dans l'espace délimité par ce cadre tout en y étant maintenue par gravité lors de la remontée de l'accessoire de golf 1.

Les moyens de fixation 7 peuvent également coopérer avec une articulation 9 du type susdit permettant aux structures 2, 2', qui auront été préalablement rabattues l'une contre l'autre, de se replier parallèlement au manche 8.

De cette manière, tel que cela est illustré sur la figure 8, l'utilisateur d'un accessoire de golf 1 selon l'invention pourra, après avoir positionné le manche 8 sensiblement perpendiculairement aux arêtes 4, 4' du réceptacle 3 desdites structure 2, 2', procéder à une opération de ratissage de la surface sur laquelle la balle de golf recherchée est tombée de cette façon, les balles de golf placées dans l'axe du mouvement de ratissage pourront s'introduire dans le réceptacle 3 de l'accessoire de golf 1 et venir se loger dans l'un des orifices 6 (ou paire d'orifices) de ladite structure 2 où elles seront maintenues par gravité lors de la remontée de l'accessoire de golf 1.

Avantageusement, la tête 22 du manche 10 pourra venir s'engager dans des moyens de rétention 20 solidaires de l'une des structures 2, 2', ces moyens de rétention 20 constituant lesdits moyens de fixation 7.

Selon une variante d'exécution, tel que cela est représenté sur la figure 9, la structure 2 du dispositif selon l'invention 1 pourra comprendre un orifice 23 constituant les moyens de rétention 20 et conformé de manière à ce que la tête 22 d'un manche 8 puisse s'y engager partiellement de façon à y demeurer en prise. Avantageusement, l'orifice 23 pourra comprendre un rétrécissement 24 débouchant à une extrémité de la structure 2, ledit rétrécissement 24 ayant une largeur légèrement supérieure à celle du manche 8 afin de permettre d'extraire facilement la tête 22 du manche 8 dudit orifice 23 en imprimant au manche 8, dont la tête 22 a été introduite partiellement dans l'orifice 23, une poussée permettant à l'extrémité inférieure du manche 8 d'être en regard dudit rétrécissement 24, suivie d'une traction latérale permettant le coulissement de cette extrémité dans le rétrécissement 24.

Avantageusement, le manche 8 pourra être constitué par un véritable club de golf dont la tête 22 vient s'engager dans lesdits moyens de rétention 20 solidaires de l'une des structures 2, 2'.

Avantageusement, afin d'optimiser le maintien des balles de golf qui sont logées dans les orifices 6 de l'une desdites structures 2, 2' de l'accessoire de golf 1, au moins un filet pourra être disposé sur la surface externe de l'une desdites structure 2, 2' de telle façon qu'il soit placé en regard desdits orifices 6.

De manière avantageuse, l'accessoire de golf 1 selon l'invention pourra servir de dispositif de stockage de balles de golf ainsi, après avoir disposé des balles de golf dans lesdits orifices 6, les deux structures 2, 2' pourront être rabattues l'une contre l'autre grâce aux moyens d'articulation 12 de cette façon, ces structures 2, 2' exerceront une pression sur les balles de golf permettant ainsi de les maintenir dans le réceptacle 3, l'utilisateur de l'accessoire de golf 1 pourra alors se servir de celui-ci pour stocker ses balles de golf.

L'accessoire de golf 1 selon l'invention pourra avantageusement être constitué de matériaux ayant une faible densité afin d'en limiter le poids et/ou l'encombrement et étant inoxydable.

## Revendications

1. Accessoire de golf (1) comprenant deux structures (2, 2') ajourées comprenant chacune une bordure longitudinale (11), et, à l'opposé de cette bordure longitudinale (11), une arête (4, 4'), **caractérisé en ce que** ces structures (2, 2') comprennent en combinaison :
- des moyens d'articulation (12) disposés entre les deux structures (2, 2') de manière à ce que ces deux structures (2, 2') puissent pivoter l'une par rapport à l'autre entre une première position dans laquelle les arêtes (4, 4') sont écartées l'une de l'autre de manière à former un réceptacle dans lequel les deux arêtes (4, 4') sont écartées l'une de l'autre d'une distance supérieure au diamètre d'une balle de golf, en délimitant une ouverture par laquelle la balle peut s'introduire dans ledit réceptacle et une deuxième position dans laquelle les deux structures (2, 2') sont rabattues l'une contre l'autre,
- des moyens de fixation (7) d'un manche (8) au niveau de l'une des extrémités de la bordure longitudinale (11) ou de l'une des extrémités de l'arête (4, 4') de l'une des structures (2, 2') de manière à ce que ce manche (8) soit amovible et/ou puisse prendre une position dans laquelle le manche (8) s'étend perpendiculairement à la bordure longitudinale (11) et une deuxième position dans laquelle le manche (8) s'étend parallèlement à ladite bordure (11), position dans laquelle les structures (2, 2') sont rabattues contre le manche ;
de plus, l'une des structures (2, 2') comprend au moins un orifice (6) disposé longitudinalement et dont la surface est inférieure à la surface projetée d'une balle de golf sur le plan où est disposé ledit orifice (6) de telle façon que celle-ci puisse venir se loger dans l'orifice (6) et y être maintenue par gravité lors de la remontée de l'accessoire de golf (1).

2. Accessoire de golf selon la revendication 1,
**caractérisé en ce que** les moyens d'articulation (12) consistent en au moins une charnière (12) axée sensiblement parallèlement aux susdites arêtes (4, 4') et pouvant être munie d'un ressort afin de faciliter le rapprochement desdites structures (2, 2').

3. Accessoire de golf selon l'une des revendications précédentes,
**caractérisé en ce que** les moyens de fixation (7) comprennent une articulation (9) permettant à ladite structure (2) de se replier parallèlement au manche (8).

4. Accessoire de golf selon la revendication 3,
**caractérisé en ce que** l'articulation (9) est assistée par ressort.

5. Accessoire de golf selon l'une des revendications précédentes,
**caractérisé en ce que** la structure (2) de l'accessoire de golf (1) comprend un élément sensiblement tubulaire (10) fixé au niveau de l'une des extrémités desdites arêtes (4, 4') de telle manière qu'il s'étende sensiblement perpendiculairement auxdites arêtes (4, 4'), cet élément présentant un diamètre sensiblement égal à celui du manche (8).

6. Accessoire de golf selon la revendication 5,
**caractérisé en ce que** l'extrémité inférieure du manche (8) et l'extrémité supérieure de l'élément tubulaire (10) sont biseautées suivant le même angle â et sont reliées entre elles à l'aide d'un moyen de fixation (7) pouvant être une vis, et le manche (8) pouvant prendre deux positions :
• une position déployée dans laquelle l'extrémité inférieure du manche (8) et l'extrémité supérieure de l'élément tubulaire (10) sont disposées dans un même axe qui est sensiblement perpendiculaire à celui desdites arêtes (4, 4');
• une position repliée obtenue en imprimant un mouvement de rotation au manche (8) ou à l'élément tubulaire (10).

7. Accessoire de golf selon la revendication 6,
**caractérisé en ce que** l'angle â est égal à 45° ce qui permet de disposer le manche (8) en position repliée perpendiculairement à l'élément tubulaire.

8. Accessoire de golf selon la revendication 5,
**caractérisé en ce que** l'extrémité inférieure du manche (8) s'introduit dans l'extrémité supérieure d'une pièce de liaison (14) qui comprend sur l'une de ses faces latérales un évidement (15) dans lequel vient s'introduire une extrémité de l'une desdites structures (2, 2') d'une manière telle que cette structure (2, 2') soit perpendiculaire au manche (8), et **en ce que** la pièce de liaison (14) et la structure (2, 2') sont liées à l'aide d'un lien semi-rigide (16) dont l'une des extrémités est reliée à la structure (2, 2') alors que l'autre extrémité s'engage dans une fente (17) aménagée sur ladite face latérale de la pièce de liaison (14), de sorte que lorsque l'on rabat la structure (2, 2') vers la pièce de liaison (14), le lien s'introduit par ladite fente (17) dans le corps de la pièce de liaison (14) permettant ainsi de placer ladite structure (2, 2') parallèlement au manche (8).

9. Accessoire de golf selon la revendication 5,
**caractérisé en ce qu'**il comprend une pièce de liaison (15) comprenant un extrémité supérieure dans laquelle l'extrémité inférieure du manche (8) s'introduit de manière coulissante, et une extrémité inférieure dans laquelle l'extrémité supérieure de l'élément tubulaire (10) s'introduit également de manière coulissante, de telle façon que la structure (2, 2') soit perpendiculaire au manche (8), et **en ce qu'**une pièce de jonction unit l'extrémité de cette structure (2, 2') à la pièce de liaison (15) de manière à ce qu'une traction exercée sur le manche ou sur la structure (2, 2') provoque un pivotement de cette dernière permettant ainsi de placer ladite structure (2, 2') parallèlement au manche (8).

10. Accessoire de golf selon l'une des revendications précédentes,
**caractérisé en ce que** la structure (2) comprend des paires d'orifices (6), chacun de ces orifices (6) ayant une surface inférieure à la surface projetée d'une balle de golf sur le plan où est disposé ledit orifice (6); les paires d'orifices (6) sont disposées à intervalles réguliers de telle façon que les orifices (6) constituant une paire soient placés de part et d'autre de l'axe médian de ladite structure (2) ou de part et d'autre de la bordure longitudinale (11) sur un axe sensiblement perpendiculaire à celui desdites arêtes (4, 4') de manière à ce que deux extrémités opposées d'une balle de golf ayant pénétré dans ledit réceptacle (3) puissent s'insérer dans les orifices (6) constituant une même paire permettant ainsi de maintenir par gravité cette balle à l'intérieur du réceptacle (3) lors de la remontée de l'accessoire de golf (1).

11. Accessoire de golf selon l'une des revendications précédentes,
**caractérisé en ce que** chaque structure (2) est constituée par un cadre, la distance maximale séparant les deux arêtes longitudinales de ce cadre étant légèrement inférieure au diamètre d'une balle de golf afin que celle-ci puisse se loger dans l'espace délimité par ce cadre tout en y étant maintenue par gravité lors de la remontée de l'accessoire de golf (1).

12. Accessoire de golf selon la revendication 11,
**caractérisé en ce que** le cadre est rectangulaire.

13. Accessoire de golf selon l'une des revendications 11 et 12,
**caractérisé en ce que** le cadre est réalisé en fil métallique.

14. Accessoire de golf selon l'une des revendications précédentes,
**caractérisé en ce que** le manche (8) est télescopique et/ou pliable.

15. Accessoire de golf selon l'une des revendications précédentes,
**caractérisé en ce que** la tête (22) du manche (8) s'engage dans des moyens de rétention (20) solidaires de l'une des structures (2, 2'), ces moyens de rétention constituant lesdits moyens de fixation (7).

16. Accessoire de golf selon la revendication 15,
**caractérisé en ce que** la structure (2) comprend un orifice (23) constituant les moyens de rétention (20) et conformé de manière à ce que la tête (22) du manche (8) puisse s'y engager partiellement de façon à y demeurer en prise.

17. Accessoire de golf selon la revendication 16,
**caractérisé en ce que** l'orifice (23) comprend un rétrécissement (24) débouchant à une extrémité de la structure (2), ledit rétrécissement (24) ayant une largeur légèrement supérieure à celle du manche afin de permettre d'extraire facilement la tête (22) du manche (8) dudit orifice (23) en imprimant au manche, dont la tête (23) a été introduite partiellement dans l'orifice (23), une poussée permettant à l'extrémité inférieure du manche (8) d'être en regard dudit rétrécissement (24), suivie d'une traction latérale permettant le coulissement de cette extrémité dans le rétrécissement (24) et son extraction.

18. Accessoire de golf selon l'une des revendications précédentes,
**caractérisé en ce que** le manche (8) est constitué par un club de golf dont la tête (22) vient s'engager dans des moyens de rétention (20) solidaires de l'une des structures (2, 2').

19. Accessoire de golf selon l'une des revendications précédentes,
**caractérisé en ce qu'**au moins un filet est disposé sur la surface externe de l'une desdites structures (2, 2') de telle façon qu'il soit placé en regard desdits orifices (6).

20. Accessoire de golf selon l'une des revendications 2 à 19,
**caractérisé en ce qu'**il constitue un dispositif de stockage, les deux structures (2, 2') étant rabattues l'une contre l'autre grâce aux moyens d'articulation (12) de cette façon, ces structures (2, 2') exercent une pression sur les balles de golf permettant ainsi de les maintenir dans le réceptacle (3).

21. Accessoire de golf selon l'une des revendications précédentes,
**caractérisé en ce qu'**il est constitué de matériaux ayant une faible densité et étant inoxydables.

## Claims

1. Golf accessory (1) comprising two perforated structures (2, 2') each comprising a longitudinal rim (11) and, opposite this longitudinal rim (11), an edge (4, 4'), **characterised in that** the structures (2, 2') comprise in combination:
- articulation means (12) arranged between the two structures (2, 2') so that these two structures (2, 2') can pivot with respect to each other between a first position in which the edges (4, 4') are separated from each other so as to form a receptacle in which the two edges (4, 4') are separated from each other by a distance greater than the diameter of a golf ball, delimiting an opening through which the ball can be introduced into said receptacle, and a second position in which the two structures (2, 2') are folded against each other,
- means (7) of fixing handle (8) at one of the ends of the longitudinal rim (11) or one of the ends of the edge (4, 4') of one of the structures (2, 2') so that this handle (8) is removable and/or can adopt a position in which the handle (8) extends perpendicular to the longitudinal rim (11) and a second position in which the handle (8) extends parallel to said rim (11), a position in which the structures (2, 2') are folded against the handle;
in addition, one of the structures (2, 2') comprises at least one orifice (6) arranged longitudinally and the surface of which is less than the projected surface of a golf ball on the plane where said orifice (6) is arranged so that said golf ball can come to be housed in the orifice (6) and be held therein by gravity when the golf accessory (1) is raised.

2. Golf accessory according to claim 1, **characterised in that** the articulation means (12) consist of at least one hinge (12) aligned substantially parallel to the aforementioned edges (4, 4') and able to be provided with a spring so as to facilitate the moving together of said structures (2, 2').

3. Golf accessory according to one of the preceding claims, **characterised in that** the fixing means (7) comprise an articulation (9) enabling said structure (2) to fold parallel to the handle (8).

4. Golf accessory according to claim 3, **characterised in that** the articulation (9) is spring-assisted.

5. Golf accessory according to one of the preceding claims, **characterised in that** the structure (2) of the golf accessory (1) comprises a substantially tubular element (10) fixed at one of the ends of said edges (4, 4') so that it extends substantially perpendicular to said edges (4, 4'), this element having a diameter substantially equal to that of the handle (8).

6. Golf accessory according to claim 5, **characterised in that** the bottom end of the handle (8) and the top end of the tubular element (10) are bevelled at the same angle â and are connected together by a fixing means (7) that may be a screw, and the handle (8) being able to adopt two positions:
- a deployed position in which the bottom end of the handle (8) and the top end of the tubular element (10) are placed in the same axis, which is substantially perpendicular to that of said edges (4, 4');
- a folded position obtained by imparting a rotation movement to the handle (8) or to the tubular element (10).

7. Golf accessory according to claim 6, **characterised in that** the angle â is equal to 45°, which makes it possible to place the handle (8) in the folded position perpendicular to the tubular element.

8. Golf accessory according to claim 5, **characterised in that** the bottom end of the handle (8) is introduced into the top end of a connecting piece (14) that comprises, on one of its lateral faces, a recess (15) into which one end of one of said structures (2, 2') is introduced so that this structure (2, 2') is perpendicular to the handle (8), and **in that** the connecting piece (14) and the structure (2, 2') are connected by means of a semi-rigid link (16), one of the ends of which is connected to the structure (2, 2') whereas the other end engages in a slot (17) formed on said lateral face of the connecting piece (14), so that, when the structure (2, 2) is folded towards the connecting piece (14), the link is introduced through said slot (17) into the body of the connecting piece (14), thus making it possible to place said structure (2, 2') parallel to the handle (8).

9. Golf accessory according to claim 5, **characterised in that** it comprises a connecting piece (15) comprising a top end in which the bottom end of the handle (8) is introduced slidably, and a bottom end into which the top end of the tubular element (10) is introduced, also slidably, so that the structure (2, 2') is perpendicular to the handle (8), and **in that** a junction piece joins the end of this structure (2, 2') to the connecting piece (15) so that a traction exerted on the handle or on the structure (2, 2') causes a pivoting of the latter, thus making it possible to place said structure (2, 2') parallel to the handle (8).

10. Golf accessory according to one of the preceding claims, **characterised in that** the structure (2) comprises pairs of orifices (6), each of these orifices (6) having a surface area less than the projected surface area of a golf ball on the plane where said orifice (6) is placed; the pairs of orifices (6) are arranged at regular intervals so that the orifices (6) constituting a pair are placed on either side of the median axis of said structure (2), or on either side of the longitudinal rim (11) on an axis substantially perpendicular to that of said edges (4, 4') so that two opposite ends of a golf ball that has entered said receptacle (3) can be inserted in the orifices (6) constituting the same pair, thus making it possible to hold this ball by gravity inside the receptacle (3) when the golf accessory (1) is raised.

11. Golf accessory according to one of the preceding claims, **characterised in that** each structure (2) consists of a frame, the maximum distance separating the two longitudinal edges of this frame being slightly less than the diameter of a golf ball so that the latter can be housed in the space delimited by this frame while being held therein by gravity when the golf accessory (1) is raised.

12. Golf accessory according to claim 11, **characterised in that** the frame is rectangular.

13. Golf accessory according to one of claims 11 and 12, **characterised in that** the frame is produced from metal wire.

14. Golf accessory according to one of the preceding claims, **characterised in that** the handle (8) is telescopic and/or foldable.

15. Golf accessory according to one of the preceding claims, **characterised in that** the head (22) of the handle (8) engages in holding means (20) secured to one of the structures (2, 2'), these holding means constituting said fixing means (7).

16. Golf accessory according to claim 15, **characterised in that** the structure (2) comprises an orifice (23) constituting the holding means (20) and conformed so that the head (22) of the handle (8) can engage partially therein so as to remain in engagement therein.

17. Golf accessory according to claim 16, **characterised in that** the orifice (23) comprises a narrowing (24) emerging at one end of the structure (2), said narrowing (24) having a width slightly greater than that of the handle to enable the head (22) of the handle (8) to be extracted easily from said orifice (23) by imparting to the handle, the head (23) of which has been partially introduced into the orifice (23), a thrust enabling the bottom end of the handle (8) to be opposite said narrowing (24), followed by a lateral traction allowing the sliding of this end in the narrowing (24) and extraction thereof.

18. Golf accessory according to one of the preceding claims, **characterised in that** the handle (8) is formed by a golf club the head (22) of which comes to be engaged in holding means (20) secured to one of the structures (2, 2').

19. Golf accessory according to one of the preceding claims, **characterised in that** at least one net is arranged on the external surface of one of said structures (2, 2') so that it is placed opposite said orifices (6).

20. Golf accessory according to one of claims 2 to 19, **characterised in that** it constitutes a storage device, the two structures (2, 2') being folded against each other by means of the articulation means (12), and in this way the structures (2, 2') exert a pressure on the golf balls, thus holding them in the receptacle (3).

21. Golf accessory according to one of the preceding claims, **characterised in that** it consists of materials having a low density and being non-oxidisable.

## Patentansprüche

1. Golf-Accessoire (1) umfassend zwei gelochte Strukturen (2, 2'), die jeweils einen längslaufenden Rand (11) und, diesem längslaufenden Rand (11) gegenüberliegend, eine Kante (4, 4') umfassen, **dadurch gekennzeichnet, dass** diese Strukturen (2, 2') in, Kombination:
- Gelenkmittel (12) umfassen, die zwischen den beiden Strukturen (2, 2') derart angeordnet sind, dass diese beiden Strukturen (2, 2') gegeneinander schwenken können, zwischen einer ersten Stellung, in der die Kanten (4, 4') derartig auseinander stehen, dass ein Behälter gebildet wird, in dem die beiden Kanten (4, 4') um einen Abstand getrennt sind, der grösser als der Durchmesser eines Golfballs ist, wodurch eine Öffnung begrenzt wird, durch die der Ball in den Behälter eindringen kann, und einer zweiten Stellung in der die beiden Strukturen (2, 2') zusammengeklappt sind,
- Mittel zur Befestigung (7) eines Stiels (8) an einem der Enden des längslaufenden Rands (11) oder an einem der Enden der Kante (4, 4') einer der Strukturen (2, 2') umfassen, so dass dieser Stiel (8) abnehmbar ist und/oder eine Stellung, in der der Stiel (8) sich senkrecht zum längslaufenden Rand (11) erstreckt und eine zweite Stellung in der der Stiel (8) sich parallel zum Rand (11) erstreckt, einnehmen kann, wobei in dieser Stellung die Strukturen (2, 2') gegen den Stiel geklappt sind;
ausserdem eine der Strukturen (2, 2') wenigstens ein Loch (6) umfasst, dass in der Längsrichtung angeordnet ist und dessen Fläche kleiner als die auf diejenige Ebene projizierte Fläche eines Golfballs ist, in der das Loch(6) derartig angeordnet ist, dass der Ball in dem Loch (6) steckenbleiben kann und während dem Heraufholen des Golf-Accessoires (1) dort durch die Schwerkraft gehalten werden kann.

2. Golf-Accessoire nach Anspruch 1,
**dadurch gekennzeichnet, dass** die Gelenkmittel (12) aus wenigstens einem Scharnier (12) bestehen, dessen Achse im Wesentlichen parallel zu den Kanten (4, 4') verläuft und das mit einer Feder ausgestattet sein kann, um die Annäherung der beiden Strukturen (2, 2') zu erleichtern.

3. Golf-Accessoire nach einem der vorhergehenden Ansprüche,
**dadurch gekennzeichnet, dass** die Befestigungsmittel (7) ein Gelenk (9) umfassen, das das Einklappen der Struktur (2) parallel zum Stiel (8) erlaubt.

4. Golf-Accessoire nach Anspruch 3,
**dadurch gekennzeichnet, dass** das Gelenk (9) durch eine Feder unterstützt ist.

5. Golf-Accessoire nach einem der vorhergehenden Ansprüche,
**dadurch gekennzeichnet, dass** die Struktur (2) des Golf-Accessoires (1) ein im Wesentlichen rohrförmiges Element (10) umfasst, dass an einem der Enden der Kanten (4, 4') derart befestigt ist, dass es sich im Wesentlichen senkrecht zu den Kanten (4, 4') erstreckt, wobei dieses Element einen Durchmesser aufweist, der im Wesentlichen dem Durchmesser des Stiels (8) entspricht.

6. Golf-Accessoire nach Anspruch 5,
**dadurch gekennzeichnet, dass** das untere Ende des Stiels (8) und das obere Ende des rohrförmigen Elements (10) um den gleichen Winkel ä abgeschrägt sind und anhand eines Befestigungsmittels (7), das eine Schraube sein kann, miteinander verbunden sind, und wobei der Stiel (8) zwei Stellungen einnehmen kann:
• eine ausgeklappte Stellung in der das untere Ende des Stiels (8) und das obere Ende des rohrförmigen Elements (10) in einer gleichen Achse, die im Wesentlichen senkrecht zur Achse der Kanten (4, 4') ist, angeordnet sind;
• eine eingeklappte Stellung, die durch Aufbringen einer Drehbewegung auf den Stiel (8) oder das rohrförmige Element (10) erreicht wird.

7. Golf-Accessoire nach Anspruch 6,
**dadurch gekennzeichnet, dass** der Winkel ä 45° beträgt, was ein Anordnen des Stiels (8) in einer senkrecht zum rohrförmigen Element (10) abgewinkelten Stellung erlaubt.

8. Golf-Accessoire nach Anspruch 5,
**dadurch gekennzeichnet, dass** das untere Ende des Stiels (8) in das obere Ende eines Verbindungsteils (14) eingeführt wird, das an einer Seitenfläche eine Aussparung (15) aufweist, in die ein Ende einer der Strukturen (2, 2') derart eingeführt wird, dass diese Struktur (2, 2') senkrecht zum Stiel (8) ist, und dass das Verbindungsteil (14) und die Struktur (2, 2') anhand einer halbstarren Bindeglieds (16) miteinander verbunden sind, von dem ein Ende mit der Struktur (2, 2') verbunden ist, währen das andere Ende in einen Schlitz (17) eingreift, der auf der Seitenfläche des Verbindungsteils (14) angeordnet ist, so dass wenn die Struktur (2, 2') in Richtung des Verbindungsteils (14) eingeklappt wird, das Bindeglied in den Schlitz (17) in dem Körper des Verbindungsteils (14) eingeführt wird, wodurch ein Positionieren der Struktur (2, 2') parallel zum Stiel (8) ermöglicht wird.

9. Golf-Accessoire nach Anspruch 5,
**dadurch gekennzeichnet, dass** es ein Verbindungsteil (15) umfasst, das ein oberes Ende aufweist, in das das untere Ende des Stiels (8) verschieblich eingeführt wird, und ein unteres Ende aufweist, in das das obere Ende des rohrförmigen Elements (10) ebenfalls verschieblich derart eingeführt wird, dass die Struktur (2, 2') senkrecht zum Stiel (8) ist, und dass ein Anschlussteil das Ende dieser Struktur (2, 2') mit dem Verbindungsteil (15) derart verbindet, dass eine auf den Stiel oder die Struktur (2, 2') ausgeübte Zugbewegung ein Schwenken der Struktur verursacht, wodurch eine Positionierung der Struktur (2, 2') parallel zum Stiel (8) erlaubt wird.

10. Golf-Accessoire nach einem der vorhergehenden Ansprüche,
**dadurch gekennzeichnet, dass** die Struktur (2) Paare von Löchern (6) umfasst, wobei jedes dieser Löcher (6) eine kleinere Fläche aufweist, als die auf diejenige Ebene projizierte Fläche eines Golfballs, in der das Loch (6) angeordnet ist; die Paare von Löchern (6) regelmäßig beabstandet derart angeordnet sind, dass sich die Löcher (6) eines Paars beiderseits der mittleren Achse der Struktur (2) oder beiderseits des längslaufenden Rands (11) entlang einer zur Achse der Kanten (4, 4') im Wesentlichen senkrechten Achse derart befinden, dass sich zwei gegenüberliegende Enden eines in den Behälter (3) eingedrungenen Golfballs in die Löcher (6) eines gleichen Paars einfügen können, wodurch dieser Ball durch Schwerkraft während dem Heraufholen des Golf-Accessoires (1) im Innern des Behälters (3) gehalten wird.

11. Golf-Accessoire nach einem der vorhergehenden Ansprüche,
**dadurch gekennzeichnet, dass** jede Struktur (2) aus einem Rahmen besteht, wobei der maximale Abstand zwischen den Längskanten dieses Rahmens etwas kleiner als der Durchmesser eines Golfballs ist, damit dieser in dem durch diesen Rahmen begrenzten Raum steckenbleiben kann und beim Heraufholen des Golf-Accessoires (1) durch die Schwerkraft dort gehalten werden kann.

12. Golf-Accessoire nach Anspruch 11,
**dadurch gekennzeichnet, dass** der Rahmen rechteckig ist.

13. Golf-Accessoire nach einem der Ansprüche 11 und 12,
**dadurch gekennzeichnet, dass** der Rahmen aus Draht gebildet ist.

14. Golf-Accessoire nach einem der vorhergehenden Ansprüche,
**dadurch gekennzeichnet, dass** der Stiel (8) teleskopisch und/oder faltbar ist.

15. Golf-Accessoire nach einem der vorhergehenden Ansprüche,
**dadurch gekennzeichnet, dass** der Kopf (22) des Stiels (8) in Rückhaltemitteln (20) eingreift, die mit einer der Strukturen (2, 2') zusammenhalten, wobei diese Rückhaltemittel (20) die Befestigungsmittel (7) bilden.

16. Golf-Accessoire nach Anspruch 15,
**dadurch gekennzeichnet, dass** die Struktur (2) eine Öffnung (23) umfasst, welche die Rückhaltemittel (20) bildet und derart ausgebildet ist, dass der Kopf (22) des Stiels (8) in diese derart teilweise eingreifen kann, dass er dort festsitzt.

17. Golf-Accessoire nach Anspruch 16,
**dadurch gekennzeichnet, dass** die Öffnung (23) eine Verjüngung (24) aufweist, die an einem Ende der Struktur (2) mündet, wobei die Verjüngung (24) eine etwas größere Breite als die des Stiels aufweist, damit ermöglicht wird, dass der Kopf (22) des Stiels (8) auf einfache Weise aus der Öffnung (23) entnommen werden kann, indem auf den Stiel, dessen Kopf (22) teilweise in die Öffnung (23) eingeführt worden ist, eine Schubkraft ausgeübt wird, die ein Positionieren des unteren Endes des Stiels (8) gegenüber der Verjüngung (24) ermöglicht, gefolgt von einer seitlichen Zugbewegung, wodurch ein Gleiten dieses Endes in die Verjüngung (24) und dessen Entfernung ermöglicht wird.

18. Golf-Accessoire nach einem der vorhergehenden Ansprüche,
**dadurch gekennzeichnet, dass** der Stiel (8) aus einem Golfschläger besteht, dessen Kopf (22) in Rückhaltemittel (20) eingeführt wird, die mit einer der Strukturen (2, 2') verbunden sind.

19. Golf-Accessoire nach einem der vorhergehenden Ansprüche,
**dadurch gekennzeichnet, dass** wenigstens ein Netz auf der Außenfläche einer der Strukturen (2, 2') derart angeordnet ist, dass er sich den Löchern (6) gegenüber befindet.

20. Golf-Accessoire nach einem der Ansprüche 2 bis 19,
**dadurch gekennzeichnet, dass** es eine Vorrichtung zum Aufbewahren von Golfbällen bildet, wobei die beiden Strukturen (2, 2') dank der Gelenkmittel (12) zusammengeklappt sind, wobei auf diese Weise diese Strukturen (2, 2') einen Druck auf die Golfbälle ausüben, so dass sie in dem Behälter (3) gehalten werden.

21. Golf-Accessoire nach einem der vorhergehenden Ansprüche,
**dadurch gekennzeichnet, dass** es aus nicht oxidierbaren Werkstoffen geringer Dichte besteht.
